# FASCICULE DE BREVET EUROPEEN

(11) **EP 0 865 558 B1**
(45) Date de publication et mention de la délivrance du brevet: **22.09.1999**
(21) Numéro de dépôt: 96941105.7
(22) Date de dépôt: 03.12.1996
(51) Int. Cl.: E05F 15/14, E06B 11/08, G07C 9/02

(54) **DISPOSITIF D'ENTREE A OUVERTURE AUTOMATIQUE POUR ZONE CONTROLEE**
SELBSTÖFFNENDE EINGANGSVORRICHTUNG FÜR KONTROLLIERTE BEREICHE
SELF-OPENING ENTRY DEVICE FOR A CONTROLLED ACCESS AREA

(30) Priorité: 08.12.1995 FR 9514819
(43) Date de publication de la demande: 23.09.1998
(73) Titulaire: CSEE Transport, 91944 Les Ulis Cédex (FR)
(72) Inventeur: BARROS, José, F-94520 Mandres-les-Roses (FR); PUTTEMAN, Claude, F-06620 Le Bar-sur-Loup (FR)
(74) Mandataire: Bonneau, Gérard
(86) Numéro de dépôt international: FR9601923
(87) Numéro de publication internationale: WO9721898

(56) Documents cités:
- FR-A- 2 694 648
- US-A- 1 643 454

## Description

### Domaine technique

La présente invention se rapporte aux dispositifs automatiques permettant l'entrée dans des zones contrôlées ou à accès réglementé telles que les réseaux de transport en commun, et concerne en particulier un dispositif d'entrée dans de telles zones à ouverture et fermeture automatique.

### Etat de la technique

La technique courante pour contrôler l'entrée des usagers dans un réseau de transport en commun tel que le métro ou le RER est d'installer des dispositifs d'entrée dont l'ouverture est déclenchée par l'introduction par l'usager d'un ticket d'accès, titre ou carte d'accès, dans un mécanisme de contrôle.

Les dispositifs d'entrée actuels sont de deux types. Le premier type est un tourniquet à trois branches dont la rotation de 120° permettant le passage d'un seul individu est permise par l'introduction du ticket dans le mécanisme de contrôle. Un tel dispositif présente l'inconvénient majeur qu'il peut être enjambé facilement par l'usager qui veut frauder.

Pour pallier cet inconvénient, un deuxième type de dispositif d'entrée a été installé pour le contrôle des usagers, soit seul, soit en combinaison avec le tourniquet à trois branches. Il s'agit d'une porte simple ou à deux vantaux, assez haute, dont l'ouverture automatique, déclenchée par l'introduction du ticket dans le mécanisme de contrôle, est commandée par un système électrique ou pneumatique. De tels dispositifs présentent un certain nombre d'inconvénients. Tout d'abord, les systèmes de commandes actuels nécessitent un temps relativement long pour exécuter leur cycle et déclencher l'ouverture (environ 0,5 à 0,7 s) et exigent donc de placer le mécanisme de contrôle du ticket d'accès à une certaine distance de la porte automatique, ce qui diminue le débit de passage. Une fois déclenchée, l'ouverture est brutale. Par conséquent, le système est bruyant et soumis à des vibrations, principalement en fin d'ouverture, qui diminuent sa fiabilité. De plus, une grande puissance est nécessaire ce qui rend le système coûteux. Enfin, la porte passant de la position fermée à la position ouverte, le fait de se trouver devant une porte fermée peut susciter une sensation d'enfermement très désagréable pour l'usager.

Le système décrit dans le brevet US 1.643.454 concerne une porte de garage actionnée par une manivelle entraînée par un moteur. Un galet solidaire de la manivelle roule dans une glissière solidaire de la porte, transformant le mouvement de rotation de la manivelle en une translation de la porte. Ainsi, un demi-tour de manivelle permet de passer de la position d'ouverture à la position de fermeture avec blocage grâce au fait que la manivelle est arrêtée dans une position légèrement au dessous de l'horizontale. Ce système qui peut être utilisé avec profit pour la fermeture et l'ouverture automatique de portillons, présente toutefois l'inconvénient que l'entraînement ainsi que le verrouillage de la porte par une seule manivelle oblige à avoir une porte lourde et/ou un guidage au sol du genre rail ou un long encastrement du fait que l'effort d'ouverture ou de fermeture lors des accélérations et décélérations, et surtout l'effort d'effraction à l'ouverture appliqué ailleurs qu'en alignement avec la bielle crée un couple sur le guidage qui est important et risque de détériorer le mécanisme. En outre, un tel système ne prévoit pas l'ouverture automatique et rapide du passage en cas de coupure accidentelle de courant.

### Exposé de l'invention :

C'est pourquoi le but de l'invention est de fournir un dispositif d'entrée à ouverture et fermeture automatique remédiant aux inconvénients mentionnés ci-dessus.

Ce but est atteint grâce au dispositif d'entrée, objet de l'invention, qui est du type comportant un portillon à deux vantaux à effacement latéral, chaque vantail étant solidaire d'au moins deux éléments-glissières actionnés chacun par un galet solidaire d'une manivelle, les manivelles étant reliées entre elles dans leur rotation commandée par un moteur associé au ventail et dont la mise en route est déclenchée par un mécanisme de contrôle d'un ticket d'accès introduit par l'usager, la rotation simultanée des manivelles dans un sens opposé tendant à écarter (ou à rapprocher) les deux vantaux et donc à entraîner l'ouverture (ou la fermeture) du dispositif d'entrée.

Selon une caractéristique de l'invention, un embrayage à coupure de courant situé entre le moteur et l'arbre d'une des manivelles permet de désolidariser celles-ci afin qu'un mécanisme de rappel intégré dans la transmission en rotation des manivelles entre en action de façon à permettre une ouverture automatique de chaque vantail.

Selon une autre caractéristique de l'invention, lorsque le dispositif d'entrée est en situation d'attente, chaque manivelle se trouve dans une position médiane entre la position de fermeture du dispositif d'entrée et sa position d'ouverture de manière à ce que le dispositif d'entrée soit à moitié ouvert, ce qui permet d'éviter la sensation d'enfermement chez l'usager.

### Brève description des dessins :

Les buts, objets et caractéristiques de l'invention apparaîtront plus clairement à la lecture de la description qui suit faite en référence aux dessins dans lesquels :
la figure 1 représente le dispositif d'entrée selon un mode de réalisation préféré de l'invention, dans sa position d'attente,
la figure 2 représente le même dispositif d'entrée dans sa position d'ouverture,
la figure 3 représente le même dispositif d'entrée dans sa position de fermeture, et
la figure 4 est une représentation schématique du système de commande du dispositif d'entrée selon l'invention.

### Description détaillée des dessins :

Selon un mode de réalisation préféré, le dispositif d'entrée selon l'invention représenté schématiquement sur les figures 1, 2 et 3, est composé d'un portillon à deux vantaux à effacement latéral 10 et 12. Chaque vantail comporte au moins deux éléments-glissières, les galets associés à chacun des éléments et des roulettes pour le déplacement translatif du vantail. Ainsi, le vantail de gauche 10 comporte un élément-glissière 16, son galet 30 et une roulette 14 en partie supérieure, et un élément-glissière 20, son galet 36 et une roulette 18 en partie inférieure. De la même façon, le vantail de droite 12 comporte un élément-glissière 24, son galet 42 et une roulette 22 en partie supérieure, et un élément-glissière 28, son galet 48 et une roulette 26 en partie inférieure.

A l'intérieur de chaque élément-glissière, c'est à dire entre les deux parois parallèles de l'élément formant une glissière, un galet de forme cylindrique est en rotation libre autour d'un axe se trouvant à l'extrémité d'une manivelle dont l'autre extrémité est solidaire d'un arbre d'entraînement pouvant faire subir une rotation à la manivelle. Ainsi, dans l'élément-glissière 16 se trouve le galet 30 solidaire de la manivelle 32 entraînée en rotation par l'arbre 34. Dans l'élément-glissière 20 se trouve le galet 36 solidaire de la manivelle 38 entraînée en rotation par l'arbre 40. Dans l'élément-glissière 24 se trouve le galet 42 solidaire de la manivelle 44 entraînée en rotation par l'arbre 46. Enfin, dans l'élément-glissière 28 se trouve le galet 48 solidaire de la manivelle 50 entraînée en rotation par l'arbre 52.

Le dispositif d'entrée selon la présente invention représenté schématiquement sur la figure 1 est en position d'attente, c'est à dire qu'il est en position de repos, en attente de l'introduction d'un ticket dans un mécanisme de contrôle.

Dans la situation d'attente de la figure 1, les manivelles 32, 38, 44 et 50 sont en position verticale et les galets 30, 36, 42 et 48 sont au plus haut dans les éléments 16, 20, 24 et 28. En fait, le dispositif d'entrée est dans une position intermédiaire c'est à dire qu'il n'est ni ouvert ni fermé. Ainsi, dans le mode de réalisation de la figure 1, l'espace ℓ1 entre les deux vantaux est de 30 cm. Ceci a pour but de ne pas donner le sentiment à l'usager qui se présente qu'il est enfermé, ce qui pourrait être le cas si les deux vantaux étaient l'un près de l'autre.

Lorsqu'un usager se présente et introduit un ticket dans un mécanisme de contrôle, deux solutions peuvent se produire. Sur la figure 1, les flèches de part et d'autre des galets illustrent d'ailleurs ces deux possibilités. Si le ticket d'entrée est valide, les arbres 34, 40, 46 et 52 sont entraînés en rotation dans le sens inverse aux aiguilles d'une montre (flèches de gauche) pour les arbres 34 et 40, et dans le sens des aiguilles d'une montre (flèches de droite) pour les arbres 46 et 52. Les deux vantaux s'écartent l'un de l'autre pour aboutir à l'ouverture du dispositif d'entrée tel qu'il est illustré sur la figure 2. Pendant cette manoeuvre, les galets 30, 36, 42 et 48 sont descendus à leur position la plus basse dans leurs éléments-glissière respectifs 16, 20, 24 et 28, tout en entraînant les éléments-glissière 16 et 20 vers la gauche et les éléments-glissière 24 et 28 vers la droite.

Pendant le mouvement d'ouverture, chaque vantail coulisse dans son propre plan en étant guidé et supporté par les roulettes 14, 18 (pour le vantail 10) et 22, 26 (pour le vantail 12). Les roulettes sont guidées dans le mouvement par des guides comportant des parois de guidage. Ainsi, les roulettes 14 et 18 roulent respectivement dans les guides 54 et 56 solidaires d'un caisson 55, et les roulettes 22 et 26 roulent respectivement dans les guides 58 et 60 solidaires d'un caisson 57. On doit noter que d'autres mécanismes pourraient être utilisés pour le coulissement des vantaux tels que des mécanismes à billes ou à patins. Par exemple, les vantaux pourraient coulisser dans des rainures pratiquées dans le sol et/ou des roulements à billes pourraient être fixées sous les vantaux pour faciliter ce coulissement.

En position d'ouverture du dispositif d'entrée tel qu'illustré sur la figure 2, et avec des manivelles de longueur égale à 10 cm, l'écartement ℓ2 entre les deux vantaux est d'environ 50 cm, permettant à l'usager de passer quelle que soit sa corpulence.

Le deuxième cas se produit lorsque l'usager a introduit un ticket invalide dans le mécanisme de contrôle. Dans ce cas, le dispositif d'entrée se met en position de fermeture représentée sur la figure 3. Pour ce faire, les arbres 34, 40, 46 et 52 sont entraînés en rotation, dans le sens des aiguilles d'une montre pour les arbres 34 et 40 et dans le sens contraire aux aiguilles d'une montre pour les arbres 46 et 52. Pendant cette manoeuvre, les galets 30, 36, 42 et 48 sont descendus à leur position la plus basse tout en entraînant les éléments-glissière 16, 20 d'une part et 24, 28 d'autre part à se rapprocher, et donc à rapprocher également les deux vantaux l'un de l'autre. Dans cette position, l'écartement ℓ3 entre les deux vantaux est réduit à 10 cm, ce qui ne permet pas à un individu de passer.

On doit noter que les écartements ℓ1, ℓ2, ℓ3 entre les vantaux dans les positions respectives d'attente, d'ouverture et de fermeture du dispositif d'entrée sont fonction de l'étendue de la rotation des manivelles entraînées par les arbres d'entraînement et de leur longueur. Si, dans le mode de réalisation représenté sur les figures 1, 2 et 3, on augmente la longueur des manivelles de 5 cm, l'écartement ℓ1 de position d'attente reste inchangé à 30 cm, mais l'écartement ℓ2 de position d'ouverture passe à 60 cm alors que ℓ3 (position de fermeture) passe à O (les vantaux se touchent).

Par contre, on peut faire varier ces écartements en jouant sur l'écart angulaire des manivelles. Tout en gardant les manivelles verticales en position d'attente, il faut qu'en position de fermeture des vantaux 10 et 12, les manivelles 32, 38, 44 et 50 soient au minimum en position horizontale ou même légèrement au dessous de l'horizontale de façon à assurer un verrouillage empêchant l'ouverture des vantaux par effraction.

Par ailleurs, il est possible d'utiliser une vitesse du moteur différente à l'ouverture et à la fermeture de façon à avoir vitesse d'ouverture des vantaux différente de leur vitesse de fermeture.

Le mode de réalisation illustré sur les figures 1, 2 et 3, dans lequel, en position d'ouverture ou de fermeture, les manivelles sont horizontales, est utilisé de préférence. En effet, dans ce dispositif, un mouvement de rotation des arbres d'entraînement est transformé en mouvement linéaire sinusoïdal des éléments-glissière. Par conséquent, lorsque la manivelle arrive en position horizontale en fin de mouvement d'ouverture ou fermeture, la vitesse communiquée à l'élément-glissière et donc au vantail est égale à zéro. Cette vitesse nulle évite l'arrêt brutal du portillon en fin de course des dispositifs antérieurs.

La figure 4 illustre schématiquement le système de commande des galets 42 et 48. Ce système comprend un mécanisme de contrôle des tickets 62 qui commande le fonctionnement d'un moteur 64. Ce dernier commande la rotation de l'arbre 46 par l'intermédiaire d'un embrayage à appel de courant 66. L'arbre d'entraînement 46 est relié à l'arbre 52 au moyen d'un courroie 68. De la même façon, le mouvement de l'arbre 34 est communiqué à l'arbre 40 au moyen d'une courroie 70 (voir figures 1, 2 et 3). On doit noter que les courroies pourraient être remplacées par tout autre système de transmission de mouvement tel qu'une chaîne ou un câble ou tout autre mécanisme, notamment un mécanisme à bielles avec de préférence un angle de rotation des bielles inférieur à 180°.

Dans un mode de réalisation préféré, chacune des deux courroies 68 ou 70 est munie d'un contrepoids 72 ou 74 respectivement, qui se trouve en position basse lorsque le portillon est ouvert (voir figure 2) et en position haute lorsque le portillon est fermé (voir figure 3). Lorsqu'il y a une coupure de courant, l'embrayage à appel de courant 66 n'étant plus alimenté, ce dernier est alors en position de débrayage. Les arbres ne sont donc plus commandés et les deux contrepoids descendent dans leur position basse entraînant le mouvement de la courroie qui fait subir une rotation aux arbres d'entraînement des vantaux pour amener ceux-ci dans la position illustrée sur la figure 3, c'est à dire en position d'ouverture.

Bien que de forme simple dans le mode de réalisation illustré sur les figures, le galet 30, 36, 42, 48 peut être plus allongé ou en deux parties de part et d'autre de la manivelle, sans que cela sorte du cadre de l'invention.

Selon un autre mode de réalisation, le contrepoids peut être remplacé par tout autre mécanisme de rappel et notamment un ressort dont une extrémité est fixée au même point que le contrepoids 72 ou 74, l'autre extrémité étant fixée dans la partie inférieure des caissons 55 et 57 afin d'actionner les courroies 68 et 70 en cas de coupure de courant pour permettre une ouverture. Selon un autre mode de réalisation, le contrepoids peut être remplacé par un ou des ressorts de torsion montés sur les arbres 34, 40, 46 et 52 solidaires, d'une part, des manivelles respectives, d'autre part, des caissons 55 et 57. En cas de coupure de courant, leurs précontraintes dans la position fermée des vantaux agira sur les manivelles pour une rotation de celles-ci jusqu'à la position ouverte des vantaux.

Un autre avantage réside dans la course faible d'ouverture ou de fermeture du dispositif grâce à la position intermédiaire d'attente. Cette manoeuvre d'ouverture bien plus rapide que celle des systèmes existants (environ 0,2 s) a également comme avantage de pouvoir placer le mécanisme de contrôle de ticket ou tout autre moyen d'autorisation très près de la porte elle-même en toute sécurité, et donc de garantir un flux maximum de passages d'usagers.

Comme on l'a vu précédemment, la structure du dispositif impose une vitesse nulle des vantaux en fin de course. Il n'est donc pas nécessaire de demander un effort d'accélération ou de décélération au moteur. Le couple moteur nécessaire est donc relativement faible et il n'y a donc pas besoin de limiteur d'effort pour la sécurité de l'usager pendant la fermeture en cas de défaut. Par contre, la combinaison qui vient d'être décrite, comportant au moins deux manivelles, présente la particularité de garantir un blocage absolu en position de fermeture et donc une bonne aptitude au contrôle anti-fraude dans la mesure où les efforts de tentative d'ouverture ne sont pas transmis aux guidages ni au mécanisme d'entraînement.

## Revendications

1. Dispositif d'entrée dans une zone contrôlée à ouverture et fermeture automatique du type comportant un portillon à deux vantaux à effacement latéral (10, 12) dont l'ouverture est déclenchée par l'introduction d'un ticket d'entrée ou similaire dans un mécanisme de contrôle (62), chacun des vantaux étant entraîné par un mécanisme d'entraînement commandé par un moteur (64) associé dont la mise en route est déclenchée par ledit mécanisme de contrôle ;
ledit dispositif étant caractérisé en ce que chaque vantail est solidaire d'au moins deux éléments-glissières (16, 20, 24, 28) actionnés chacun par un galet (30, 36, 42, 48) solidaire d'une manivelle (32, 38, 44, 50), les manivelles associées à un même vantail étant reliées entre elles dans leur rotation commandée par ledit moteur, la rotation simultanée des manivelles dans un sens opposé tendant à rapprocher (ou a écarter) les deux vantaux et donc à entraîner la fermeture (ou l'ouverture) du dispositif d'entrée.

2. Dispositif selon la revendication 1, dans lequel lesdites manivelles (32, 38, 44, 50) sont dans une position horizontale ou légèrement au dessous de l'horizontale lorsque lesdits vantaux (10, 12) sont rapprochés en position de fermeture de façon à empêcher tout effort tendant à ouvrir lesdits vantaux par effraction de se transmettre audit mécanisme d'entraînement.

3. Dispositif selon la revendication 1 ou 2, dans lequel un mécanisme de rappel tel qu'un contrepoids (72, 74) exerce en permanence une force de rappel sur lesdites manivelles (32, 38, 44, 50) tendant à provoquer l'ouverture desdits vantaux (10, 12).

4. Dispositif selon la revendication 3, dans lequel un seul moteur commande le mouvement des deux manivelles (32, 38 ou 44, 50) solidaires des deux galets (30, 36 ou 42, 48) associés à chaque vantail (10 ou 12) par l'intermédiaire d'un courroie (70 ou 68).

5. Dispositif selon la revendication 4, dans lequel l'entraînement des courroies (70 ou 68) par le moteur qui lui est associé se fait par l'intermédiaire d'un embrayage à appel de courant (66), de manière à ce que le dispositif s'ouvre automatiquement sous l'action dudit mécanisme de rappel lorsqu'il n'y a pas de courant alimentant ledit embrayage.

6. Dispositif selon l'une des revendications 1 à 5, dans lequel en l'absence de ticket d'entrée introduit dans le mécanisme de contrôle (62), chaque manivelle (32, 38, 44, 50) se trouve dans une position médiane entre la position de fermeture du dispositif d'entrée et sa position d'ouverture, de manière à ce que le dispositif d'entrée soit à moitié ouvert (figure 1) lorsqu'il se trouve en situation d'attente, ce qui permet d'éviter la sensation d'enfermement chez l'usager.

7. Dispositif selon l'une des revendications 1 à 6, dans lequel chaque manivelle (32, 38, 44, 50) effectue une rotation de 180° dans un sens entre la position d'ouverture (figure 2) du dispositif d'entrée et sa position de fermeture (figure 3), et une rotation de 180° dans le sens opposé entre la position de fermeture du dispositif d'entrée et sa position d'ouverture, le galet (30, 36, 42, 48) associé à ladite manivelle parcourant une demi-circonférence pour passer de sa position la plus éloignée du vantail associé correspondant à la position d'ouverture du dispositif d'entrée à sa position la plus proche du vantail associé correspondant à la position de fermeture du dispositif d'entrée.

8. Dispositif selon la revendication 7, dans lequel la longueur desdites manivelles est de 10 cm de manière à ce que si l'écartement desdits vantaux (10, 12) en position médiane d'attente (figure 1) soit de 30 cm, l'écartement desdits vantaux en position d'ouverture (figure 2) soit de 50 cm alors que l'écartement desdits vantaux en position de fermeture (figure 3) soit de 10 cm.

9. Dispositif selon l'une des revendications 1 à 8, dans lequel chaque vantail (10 ou 12) est solidaire de deux éléments-glissières (16, 20 ou 24, 28) coopérant respectivement avec deux galets (30, 36 ou 42, 48).

## Patentansprüche

1. Eintrittsvorrichtung in einen überwachten Bereich mit automatischer Öffnung und Schließung, bestehend aus einer Tür mit zwei seitlich wegrückbaren Flügeln (10, 12), deren Öffnung durch Einführung einer Eintrittskarte o.dgl. in einen Überwachungsmechanismus (62) ausgelöst wird, wobei jeder der Flügel durch einen Antriebsmechanismus angetrieben wird, der durch einen zugeordneten Motor (64) gesteuert wird, dessen Einschaltung durch den Steuermechanismus ausgelöst wird,
dadurch gekennzeichnet, daß jeder Flügel mit mindestens zwei Gleitführungselementen (16, 20, 24, 28) fest verbunden ist, die jeweils durch eine mit einer Kurbel (32, 38, 44, 50) fest verbundene Rolle (30, 36, 42, 48) betätigt werden, wobei die einem gemeinsamen Flügel zugeordneten Kurbeln in ihrer durch den Motor gesteuerten Drehung miteinander verbunden sind, wobei die gleichzeitige Drehung der Kurbeln in einem entgegensetzten Sinn bestrebt ist, die beiden Flügel einander zu nähern (oder voneinander zu entfernen) und damit die Schließung (oder die Öffnung) der Eintrittsvorrichtung zu bewirken.

2. Vorrichtung nach Anspruch 1, bei der die Kurbeln (32, 38, 44, 50) in einer horizontalen Stellung oder etwas unter der Horizontalen sind, wenn die Flügel (10, 12) in die geschlossene Stellung angenähert sind, so daß die Übertragung jeder Kraft, die bestrebt ist, die Flügel durch Einbruch zu öffnen, auf den Antriebsmechanismus verhindert wird.

3. Vorrichtung nach Anspruch 1 oder 2, bei der ein Rückholmechanismus wie ein Gegengewicht (72, 74) auf die Kurbeln (32, 38, 44, 50) ständig eine Rückholkraft ausübt, die bestrebt ist, die Öffnung der Flügel (10, 12) zu bewirken.

4. Vorrichtung nach Anspruch 3, bei der ein einziger Motor die Bewegung der beiden Kurbeln (32, 38 oder 44, 50), die mit den beiden jedem Flügel (10 oder 12) zugeordneten Rollen (30, 36 oder 42, 48) fest verbunden sind, über einen Riemen (70 oder 68) steuert.

5. Vorrichtung nach Anspruch 4, bei der der Antrieb der Riemen (70 oder 68) durch den ihm zugeordneten Motor über eine Stromanforderungskupplung (66) vor sich geht, so daß die Vorrichtung sich automatisch unter der Wirkung des Rückholmechanismus öffnet, wenn kein Strom zur Versorgung der Kupplung vorhanden ist.

6. Vorrichtung nach einem der Ansprüche 1 bis 5, bei der jede Kurbel (32, 38, 44, 50) bei Fehlen einer in den Überwachungsmechanismus (62) eingeführten Eintrittskarte sich in einer Zwischenstellung zwischen der geschlossenen Stellung der Eintrittsvorrichtung und ihrer geöffneten Stellung befindet, so daß die Eintrittsvorrichtung halb offen ist (Fig.1), wenn sie sich im Wartezustand befindet, wodurch beim Benutzer das Gefühl des Eingeschlossenseins vermieden werden kann.

7. Vorrichtung nach einem der Ansprüche 1 bis 6, bei der jede Kurbel (32, 38, 44, 50) eine Drehung von 180° in einem Sinn zwischen der offenen Stellung (Fig.2) der Eintrittsvorrichtung und ihrer geschlossenen Stellung (Fig.3) und eine Drehung von 180° im entgegengesetzten Sinn zwischen der geschlossenen Stellung der Eintrittsvorrichtung und ihrer geöffneten Stellung ausführt, wobei die der Kurbel zugeordnete Rolle (30, 36, 42, 48) einen halben Umfang durchläuft, um von ihrer vom zugehörigen Flügel am weitesten entfernten Stellung, die der geöffneten Stellung der Eintrittsvorrichtung entspricht, in ihre dem zugehörigen Flügel am nächsten gelegene Stellung, die der geschlossenen Stellung der Eintrittsvorrichtung entspricht, zu gelangen.

8. Vorrichtung nach Anspruch 7, bei der die Länge der Kurbeln 10 cm beträgt, so daß, wenn der Abstand der Flügel (10, 12) in der Wartezwischenstellung (Fig. 1) 30 cm beträgt, der Abstand der Flügel in geöffneter Stellung (Fig.2) 50 cm beträgt, während der Abstand der Flügel in der geschlossenen Stellung (Fig. 3) 10 cm beträgt.

9. Vorrichtung nach einem der Ansprüche 1 bis 8, bei der jeder Flügel (10 oder 12) mit zwei Gleitführungselementen (16, 20 oder 24, 28) fest verbunden ist, die jeweils mit zwei Rollen (30, 36 oder 42, 48) zusammenwirken.

## Claims

1. An automatic opening and closing entry device for a controlled access area of the type comprising a gate composed of two laterally retractable sliding panels (10, 12) the opening of which is activated by the insertion of an entrance ticket or the like into a control mechanism (62), each panel being driven by a driving mechanism controlled by an associated motor (64) whose starting up is triggered by said control mechanism;
said device being characterized in that each panel is interdependent at least with two slide parts (16, 20, 24, 28) each operated by a roller (30, 36, 42, 48) interdependent with a crank (32, 38, 44, 50), the cranks associated with a same panel being linked each other in their rotation controlled by said motor, the simultaneous rotation of the cranks in opposite directions tending to move closer (or away) the two panels and thus to produce the closing (or the opening) of the entry device.

2. The device according to claim 1, wherein said cranks (32, 38, 44, 50) are horizontal or slightly below a horizontal plane when said panels (10, 12) are close each other in closing position so as to prevent any effort tending to forcibly open said panels from being passed on to said driving mechanism.

3. The device according to claim 1 or 2, wherein a return mechanism such as a counterweight (72, 74) permanently exerts a return force on said cranks (32, 38, 44, 50) tending to produce the opening of said panels (10, 12).

4. The device according to claim 3, wherein a single motor controls the motion of the two cranks (32, 38 or 44, 50) interdependent with the two rollers (30, 36 or 42, 48) associated with each panel (10 or 12) through a belt (70 or 68).

5. The device according to claim 4, wherein the driving of belts (70 or 68) by the motor associated with it is carried out through an inrush current clutch (66), so that the device be automatically open by the action of said return mechanism when no electric current feeds said clutch.

6. The device according to any one of claims 1 to 5, wherein, when no entrance ticket has been inserted into the control mechanism (62), each crank (32, 38, 44, 50) is located halfway between the closing and the opening positions of the entry device so that the latter be half-open (figure 1), when in idle situation, that prevents users from having confinement feeling.

7. The device according to any one of claims 1 to 6, wherein each crank (32, 38, 44, 50) rotates by 180° in one direction between the opening position (figure 2) and the closing position (figure 3) of the entry device, and rotates by 180° in the opposite direction between the closing position and the opening position of the entry device, the roller (30, 36, 42, 48) associated to said crank running along a semicircle to move from its furthest position from the associated panel (opening of the entry device) to the closest position to the associated panel (closing of the entry device).

8. The device according to claim 7, wherein the length of said cranks is 10 cm so that, if the gap between said panels (10, 12) in idle intermediary position (figure 1) is 30 cm, the gap between said panels in the opening position (figure 2) be 50 cm and the gap between said panels in closing position (figure 3) be 10 cm.

9. The device according to any one of claims 1 to 8, wherein each panel (10 or 12) is interdependent with two slide parts (16, 20, or 24, 28) co-operating respectively with two rollers (30, 36 or 42, 48).
